# EUROPÄISCHE PATENTSCHRIFT

(11) **EP 2 126 471 B1**
(45) Veröffentlichungstag und Bekanntmachung des Hinweises auf die Patenterteilung: **10.02.2016**
(21) Anmeldenummer: 08715520.6
(22) Anmeldetag: 27.02.2008
(51) Int. Cl.: F23D 11/40, F23D 14/22, F23D 14/26

(54) **HOHLFLAMME**
HOLLOW FLAME
FLAMME CREUSE

(30) Priorität: 27.02.2007 DE 102007009922
(43) Veröffentlichungstag der Anmeldung: 02.12.2009
(73) Patentinhaber: Dreizler, Ulrich, 78595 Hausen ob Verena (DE)
(72) Erfinder: DREIZLER, Ulrich, 78595 Hausen ob Verena (DE); DREIZLER, Daniel, 78582 Balgheim (DE)
(74) Vertreter: Mammel und Maser
(86) Internationale Anmeldenummer: PCT/DE2008/000328
(87) Internationale Veröffentlichungsnummer: WO 2008/104158

(56) Entgegenhaltungen:
- EP-A- 0 913 631
- WO-A-2007/134580
- DE-A1- 4 002 238
- US-A- 1 976 097

## Beschreibung

### Stand der Technik

Die Erfindung geht aus von einem Verfahren nach dem Oberbegriff des Anspruchs 1, bzw. einer Brennereinrichtung insbesondere zur Durchführung dieses Verfahrens nach dem Oberbegriff des Anspruchs 13.

Ein zunehmendes Problem bei derartigen Feuerungsanlagen besteht in dem verhältnismäßig großen Wärmebedarf und den dabei einzuhaltenden Grenzwerten des Giftanteils im Abgas. Hier spielt besonders das die Umwelt belastende NOₓ eine große Rolle, dessen Anteil bekanntlich mit zunehmender Temperatur des Verbrennungsvorgangs (nämlich der Flamme) ebenfalls zunimmt.

Ein zweites nicht unerhebliches Problem besteht bei den zunehmenden Brennstoffpreisen in der Umsetzung der im Brennstoff vorhandenen potentiellen Energie in Wärme und deren Übergang an den Wärmeträger, beispielsweise Wasser, in einer Heizungsanlage, wobei natürlich mit möglichst geringem Aufwand ein günstiger diesbezüglicher Wirkungsgrad angestrebt wird.

Bekanntlich ist die direkte Konvektion einer heißen Flamme an der Kesselwand für einen Wärmeübergang zum Wärmeträgermaterial hin besonders günstig. Allerdings erzeugt eine solche besonders heiße Flamme viel NOₓ im Abgas. Für den Wärmeübergang ist natürlich auch die Strahlung einer Flamme von Bedeutung, aber weniger bedeutsam als deren Konvektionswirkung. Außerdem ist der Wärmeübergang abhängig von einer Reihe sonstiger Faktoren, wie z. B. der Absorption und Reflektion durch die Kesselwand.

Dieses Problem des Wärmeübergangs betrifft die Form und Gestaltung der Flamme bei der Feuerung und ist insoweit unabhängig von der Art des Brennstoffs zu sehen, ob es sich beispielsweise um eine Verbrennung flüssiger oder gasförmiger Brennstoffe handelt.

Bei einem bekannten Verfahren und einem Gebläsebrenner insbesondere zur Durchführung dieses Verfahrens (WO 2007/134580 Dreizler) werden flüssige und/oder gasförmige Brennstoffe mit Verbrennungsluft stromab eines Brennerrohrs sowie einer Stauscheibe in einem nachgeordneten Brennraum verbrannt, wobei dieser Brennraum beispielsweise durch die Wand eines Heizkessels gebildet sein kann, um auch hier die beim Stand der Technik bekannten Vorteile zu erhalten. Außerdem werden bei diesem Verfahren und Gebläsebrenner durch zueinander und zur Brennerrohrachse beabstandeten Einzeldüsen Einzelflammen gebildet, die eine Hüllflamme ergeben, wobei durch Steuerung der Verbrennungsluft in Menge und Form entsprechend dem Bedarf auch die Leistung der Flammen gesteuert wird. Ein wesentliches für die Modellierung der Verbrennung gegebenes Merkmal bei dieser Verbrennung besteht allerdings darin, dass im Zentrum der Einzeldüsen bzw. Einzelflammen, beispielsweise einer zentralen Gasdüse, eine Kernflamme innerhalb der Hüllflamme gebildet wird, die mit den Einzelflammen der Hüllflamme eine interne Abgasrezirkulation bewirkt, und wobei durch Ändern des Verhältnisses der Brennstoffzufuhr zur Hüllflamme oder zur Kernflamme eine Modellierung mindestens der Kernflamme möglich ist. Infolge dieser Modellierung wird die im Bereich der Kernflamme NOₓ-reduzierende interne Rezirkulation von Abgas gesteuert. Unabhängig davon kann die Kernflamme als Zünd- oder Leitflamme dienen und auch der Leistungsänderung dienen.

Bei einem anderen bekannten Verfahren bzw. einer Brennereinrichtung (EP 0 347 834, Dreizler und EP 0 857 915, Elco) ist eine zentrale Brennstoffdüse vorhanden, deren Dauerbetrieb durch die Nachzündmöglichkeit der anderen Düsen einen sicheren Verbrennungsablauf bei den anderen Düsen bewirken soll. Außerdem sind Strömungswiderstände im Flammraum vorhanden, die eine Rezirkulation von Abgas im äußeren Flammbereich bewirken sollen, wodurch eine Verringerung der Verbrennungstemperatur bei damit gegebener Abnahme des NOₓ erwartet wird, ohne dass deshalb die ebenfalls für den Wärmeübergang wichtige Strahlungstemperatur der Flamme zurückgeht. Jede der Einzelflammen hat bei Abreißen der zentral gebildeten Flamme eine außerordentliche Bedeutung zum laufenden Wiederentzünden des Brennstoff-Luft-Gemisches, was für einen guten Wirkungsgrad von Bedeutung ist. Rückgeführte Abgase werden hier nicht dem Inneren einer Hüllflamme zugeführt, um die gewünschte NOₓ-Entgiftung zu erzielen.

Bei einer bekannten gattungsgemäßen Brennereinrichtung (DE 40 02 238 A1 Elco) findet erst stromab der Stauscheibe und eines Brennerrohrs in einem Brennraum eine Verbrennung statt, mit beabstandeten Düsen in der Ebene der Stauscheibe, die zueinander kreisförmig angeordnet sind, wobei insgesamt eine homogene Vermischung des eingespritzten Brennstoffs stattfinden soll und die blaubrennende Flamme niedere Kerntemperaturen aufweisen soll, um dadurch den Anteil der Stickoxide zu verringern. Abgesehen von den zusätzlichen Anordnungen einer aufwendigen Brennkammer in einem Brennerrohr stromab der Stauscheibe um damit diese angestrebte homogene Vermischung zu erzielen, ist bei diesem bekannten Brenner ein Durchmesserverhältnis des Abstandes von einem Viertel des Durchmessers des Brennerrohrs zur Längsachse desselben vorgegeben. Hierdurch kann sich im Zentrum der Flamme, also um die Längsachse herum rein funktionell, keine Rezirkulation von Abgas bilden, weshalb dieses über ein zentral angeordnetes Abgaszuführungsrohr in der Stauscheibe vorgenommen wird, also eine externe und separate Abgasrückführung erfolgt und, wobei das Abgas der Flamme abgasseitig entnommen und über ein separates Gebläse dem Zentrum der Flamme zugeführt wird. Eine solche Einrichtung ist nicht nur sehr aufwendig sondern auch ein Sicherheitsrisiko. Zur Abgrenzung zum Stand der Technik ist dort alternativ eine Lösung ohne Abgasrezirkulation beschrieben, bei der eine stöchiometrische Verbrennung durch gezielte Zumessung der Verbrennungsluft erzielt wird, eine sicher sehr schwierige Aufgabe.

Bei wieder einer anderen bekannten Gasbrenneranlage (US 1,976,097) wird das Brenngas über drei dicht nebeneinander liegenden weitgehend zentral angeordneten Düsen eingeleitet, wofür in einer Stauscheibe entsprechende Öffnungen vorhanden sind und wobei die Verbrennung in einem einem Brennerrohr nachgeordneten Brennraum größeren Durchmessers erfolgt und die Verbrennungsluft über eine Drosselklappe gesteuert wird. Ein gattungsbetreffendes Merkmal ist hier nicht vorhanden.

Bei wieder einer anderen nur der Ölfeuerung dienenden Anlage (EP 0 913 631 A2 Weishaupt) ist, wie bei dem oben beschriebenen Stand der Technik, zentral eine Zerstäuberdüse angeordnet mit einem diese umgebenden Flammrohr und mit um die zentrale Zerstäuberdüse herum innerhalb des Flammrohres dem Zerstäubungsraum zugewandter Anzahl zusätzlicher Zerstäuberdüsen, die gleichmäßig beabstandet sind. Hierdurch soll einerseits eine homogene Verteilung von Brennstoffluft mit dem hier rückgeführten Abgas erfolgen, und andererseits eine NOₓ-Reduzierung erzielt werden. Einzelheiten zur Hüllflamme und einer zentral angeordneten Kernflamme sind insoweit durch den oben genannten Stand der Technik bekannt.

Bei einer anderen bekannten Brennereinrichtung (DE 691 28 333 T2 aus EP 0 478 305 B1, Hitachi), die in erster Linie als Vormischbrenner für Gasturbinen dient, sind zentralsymmetrisch Gasdüsen angeordnet und es ist in dem Gemischstrom aus Verbrennungsluft und Brenngas in der Flamme ein Strömungswiderstand angeordnet, um dadurch "Verbrennungsgas im wesentlichen stromabwärts des Zentrums des Wirbelstroms" rezirkulieren zu lassen. Im Grunde handelt es sich um Freiflammen, welche durch Außendüsen gebildet werden, die auf einer Zentralflamme reiten. Zwar wird hierdurch eine Kühlung des Zentrums der Flamme und damit eine Herabsetzung des NOₓ-Anteils erzielt, allerdings ohne Hilfe von rezirkulierendem Abgas sowie auf Kosten eines großen Aufwandes bzgl. Gestaltung und Anordnung dieses zentral in der Flamme angeordneten Strömungswiderstands. Außerdem muss dieser in der Flamme angeordnete Strömungswiderstand entsprechend hitzebeständig sein. Nicht zuletzt bestehen aufgrund der Strömungsdynamik am und um den Strömungswiderstand erhebliche Zweifel an der Flammenstabilität dieser Brennereinrichtung.

Ein von der Reduzierung des NOₓ-Anteils im Abgas völlig unabhängiges Problem besteht in der Sonderverbrennung von Sonderstoffen wie regenerativen Stoffen oder Additiven, die entweder von Hause aus nicht alleine brennen oder bei der Verbrennung eine Herabsetzung des giftigen Bestandteils im Abgas bewirken. So bewirkt beispielsweise Harnstoffzuführung eine Verringerung des NOₓ-Anteils oder das bei der Herstellung von Biodiesel anfallende Glycerin kann durch eine chemische Umwandlung durch Nachverbrennung entgiftet werden. Zu den schwer zu entsorgenden Stoffen gehören u. a. auch Schweröle, Frittierfette udgl. Die Entsorgung dieser Stoffe durch Verbrennung erfolgt bekanntlich in sehr aufwendigen Verfahren und Vorrichtungen.

Der betrachtete Stand der Technik geht davon aus, dass eine durch Einzelflammen gebildete Hüllflamme eine zentrale Brennstoffeindüsung mit einer Kernflamme erfordert, auch in Verbindung mit einer Abgasrückführung. Dies ging stets einher mit der Problematik der sich mischenden Stoffströme mit den Additiven/Sonderbrennstoffen in der Zerstäubungsphase sowie mit dem stetigen Risiko unvollständiger Verbrennung und Giftemission im Abgas, dem nur mit hohem Luftüberschuss und schlechterem Wirkungsgrad begegnet werden konnte.

### Der Erfindung zugrundeliegende Aufgabe

Der Erfindung liegt die Aufgabe zugrunde ein Verfahren, bzw. eine Brennereinrichtung zur Durchführung dieses Verfahrens zu entwickeln, mit dem bzw. mit der eine Kühlung der aus Einzelflammen sowie daraus gebildeten Gesamtflamme mit insgesamt gegebener Reduzierung der NOₓ-Werte gegeben ist, und dies ohne eine in der Flamme angeordneten Vorrichtung zur Steuerung eines Flammenkerns. Hierbei soll außerdem die Möglichkeit bestehen, ohne Nachteil für eine Entgiftung der Abgase die gegebene Brennerleistung auf der Brennstoffseite problemlos zu ändern oder modulieren. Der Erfindung liegt zudem auch die Aufgabe zugrunde, eine vereinfachte Lösung zur Sonderverbrennung von insbesondere von alleine nicht brennenden Stoffen zu erzielen, ohne dass deshalb eine wesentliche Verschlechterung des Abgases eintritt.

### Die Erfindung und ihre Vorteile

Das erfindungsgemäße Verfahren, bzw. die erfindungsgemäße Brennereinrichtung mit den kennzeichnenden Merkmalen der Ansprüche 1 und 13 hat gegenüber den bekannten Verfahren und Brennereinrichtungen den Vorteil, dass die Rezirkulierung von Abgasen Im Innern der Gesamtflamme stattfindet, wodurch die gewünschte NOx-Entgiftung im angestrebten Umfang erzielt wird und dass die beim Stand der Technik übliche zentrale Flamme, bzw. Kernflamme wegfällt und stattdessen die Einzelflammen eine Hüllflamme bilden mit einer innen hohlen stabilen Gesamtflamme mit beispielsweise becherförmigem Querschnitt, in deren Hohlraum die Abfasrezirkulation stattfindet. Durch die Erfindung wird nicht nur der Wirkungsgrad erhöht, sondern auch die technische Sicherheit sowie eine wesentliche Reduzierung der Herstell- und Betriebskosten erzielt.

Zur Steuerung der Verbrennungsluft wird diese zumindest teilweise zum Zentrum der Gesamtflamme geleitet, wobei durch die Stauscheibe ein Stau bzw. ein Unterdruck im Hohlraum der Gesamtflamme gebildet wird, so dass diese Flamme eine interne, innerhalb des Hohlraums stattfindende Rezirkulation von Abgasen aufweist. Diese Rezirkulation Innerhalb der Gesamtflamme wird durch die im Zentrum der Stauscheibe vorgesehene Öffnung für die Verbrennungsluft zusätzlich gefördert.

Eine solche zum Luftstrom hin offene Gesamtflamme weist in sich eine zentrale Abgasrezirkulation auf, wobei aufgrund der zentralen Stauscheibenöffnung innerhalb des Hohlraums der Flamme keine Verbrennung stattfindet. Durch die erfindungsgemäße Anordnung kann problemlos eine Änderung der Wärmeleistung über die Flammen vorgenommen werden und es erfolgt trotzdem eine für die Entgiftung (NOx) der Flammen oder Flamme wichtige zentrale (innere) Rezirkulation von Abgas.

Nach einer vorteilhaften Ausgestaltung der Erfindung bestehen die Einzelflammen bzw. Düsen aus Grundflammen bzw. Grunddüsen und Zusatzflammen bzw. Zusatzdüsen, von denen die Grundflammen der Zündung und Kontrolle der Verbrennung dienen. Den beispielsweise weiter außen angeordneten Grundflammen ist je eine Zusatzflamme zugeordnet, die von der Grundflamme kontrolliert und entzündet wird, wobei die endgültige aus Grundflamme als auch in Kombination mit der Zusatzflamme ausgebildete Flamme die Gesamtflamme bildet. Um dies zu erreichen, ist erfindungsgemäß eine entsprechende Steuerung der Verbrennungsluft erforderlich, nämlich in Form einer Stauscheibe mit zentraler Öffnung, so dass im Inneren dieser aufgrund der im Luftstrom angeordneten Stauscheibe und in Verbindung mit den mit Abstand vom Zentrum angeordneten Einzeldüsen (Einzelflammen) gebildeten, einen Hohlraum aufweisenden Gesamtflamme, eine zentrale Rezirkulation von Abgas stromab der Stauscheibe bewirkt wird, Besonders vorteilhaft ist hierbei, dass die Zusatzflamme der Grundflamme überlagert werden kann mit entsprechender Zunahme der Leistung oder aber abgeschaltet werden kann, ohne dass deshalb die Abgas entgiftenden Kriterien, wie die interne Rezirkulation von Abgas, verschlechtert werden. Während sich in der Gesamtflamme die Rezirkulation der Abgase automatisch mit der Größe der Flamme ändert, kann die Rezirkulation auf der Außenseite der Gesamtflamme ohnehin durch die durch den Stand der Technik bekannten Mittel erfolgen.

Dies kann noch durch die Anordnung der Einzeldüsen direkt auf einer Ebene mit der Austrittsöffnung zwischen Konus und Stauscheibe die direkte Verbrennung der Gesamtflamme in dem Brennraum unterstützen. Nun können sowohl von innen als auch von außen die Abgase rezirkulierend die aus Enzelflammen bestehende Grundflamme, als auch die mit einer Zusatzflamme ergänzte Gesamtflamme im gesamten Leistungsbereich kühlen und entgiften.

Ein zusätzlicher Vorteil besteht darin, dass eine Feuerungseinrichtung mit Grunddüse und Zusatzdüse besonders günstig herstellbar ist und vor allem auch leicht kontrollierbar ist. Dieser Vorteil bezieht sich vor allem auf die Möglichkeit bei einer solchen Feuerungseinrichtung innerhalb des rohrförmigen Brennkopfes, neben Düsen für einen flüssigen Brennstoff, wie beispielsweise leichtes Heizöl, Düsen für einen gasförmigen Brennstoff, wie beispielsweise Erdgas, anzuordnen.

Vorteilhafterweise sind die Grundflammen, bzw. die Grunddüsen eher mehr außen, also vom Zentrum des Verbrennungsbereichs weiter weg, angeordnet, wobei eine Grundflame mehrere Zusatzflammen kontrollieren kann. So können in Ausgestaltung der Erfindung die Düsen der Einzelflammen, also von Grundflammen und Zusatzflamme, auch nebeneinander auf einem Kreis angeordnet sein, mit dem Vorteil, dass der Hohlraum der vor allem durch die Zusatzflammen gebildeten Gesamtflamme günstig gestaltet ist und eine gleichmäßige interne Rezirkulation bewirkt, unabhängig davon, ob nur die Grundflammen oder auch die Zusatzflammen in Betrieb sind.

Bevorzugt können die Einzelflammen, beispielsweise Grundflamme oder Zusatzflamme, auch alternativ in Betrieb sein. So kann z. B. eine 3-Stufen-Leistung erzielbar sein. Hierbei könnte die erste Stufe durch die Grundflamme, die Zweite alternativ durch die Zusatzflamme und die dritte Stufe durch die Addition von Grundflamme und Zusatzflamme erzielt werden.

Nach einer vorteilhaften Ausgestaltung der Erfindung kann die Steuerung der Flammen über die Steuerung des Rückflusses des Brennstoffes in einem Rücklauf desselben erfolgen. Besonders vorteilhaft ist hierbei, dass die Leistung der Flamme über die von den Düsen gegebene Rückströmmenge gesteuert wird, so dass eine stufenlose Steuerung möglich ist.

Während sich in der Flamme die Rezirkulation der Abgase automatisch mit der Größe der Flamme ändert, wird die Rezirkulation auf der Außenseite der Flamme ohnehin durch die durch den Stand der Technik bekannten Mittel gesteuert.

So wird nach einer vorteilhaften Ausgestaltung der Erfindung auch eine Rezirkulation von Abgas auf der Außenseite der Flammen erzielt durch im Luftstrom angeordnete Mittel. Eine solche Rezirkulation der Abgase durch in den Verbrennungsluftstrom ragende Stege ist bekannt (EP 0 347 834 B1, Dreizler). Hierdurch wird erreicht, dass die Flammen auf der Außenseite aufgrund der Abgasrezirkulation gekühlt werden, um eine Reduzierung des NOx zu erreichen, ohne dass deshalb tatsächliche Leistungsverluste bei der Konvektion zwischen Flamme und Wärmeträger entstehen. Diese Ausgestaltung der Erfindung ist eine Kombination der äußeren Rezirkulation mit der Gesamtflamme bzw. mit der Rezirkulation von Abgas im Zentrum der Einzelflammen, unabhängig davon, ob die Gesamtflamme erfindungsgemäß insgesamt einen Hohlraum bildet. Je nach Steuerung der aus Einzelflammen, Grundflammen und Zusatzflammen gebildeten Gesamtflamme weist diese in ihrem zentralen hohlförmigen Bereich durch die dort stattfindende Rezirkulation eine verhältnismäßig niedere Temperatur, aber mit wenig, dort ohnehin unwirksamer bzw. unnötiger, Strahlungsintensität auf. Die Brennstoffenergie wird somit in erster Linie an dem äußeren Bereich dieser hohlförmigen Gesamtflamme umgesetzt und auf das Wärmeträgermaterial übertragen, beispielsweise auf Wasser neben einer Kesselwand, gegebenenfalls unter Zwischenschaltung eines Flammrohres.

Nach einer zusätzlichen vorteilhaften für sich geltend gemachten Ausgestaltung der Erfindung kann, abgesehen von der Möglichkeit der Steuerung der Einzelflammen bzw. von Grundflamme und Zusatzflamme, auch die jeweils zugeführte Brennstoffmenge gesteuert werden. Eine solche Mengensteuerung kann aber auch an einer der Flammenarten (Einzelflamme, Grundflamme, Zusatzflamme), bei der Verwendung von unterschiedlichen Brennstoffen in der beanspruchten Brennereinrichtung durch einen dieser verschiedenen Brennstoffe erfolgen, was dann in den Zuleitungen zu den jeweilig anderen Düsen und Steuermitteln geschieht. Als Einrichtung zur Steuerung der Brennstoffleitungen kann erfindungsgemäß ein elektrisch betätigtes Ventil oder ein elektrisch betätigter Schieber verwendet werden. Auf diese Weise kann auch bei Sonderbrennstoff die Feuerungsleistung in bekannter Weise gesteuert werden. Es kann aber auch für die Steuerung der zugeführten Brennstoffmenge In mindestens einer der Brennstoffleitungen ein Mengensteuerventil angeordnet sein, auch zusätzlich zu einer lediglich die Zufuhr von Brennstoff freigebenden oder sperrenden Einrichtung.

Nach einer Ausgestaltung der Erfindung können die jeweiligen Flammen oder Düsen mit eigenen Zündeinrichtungen versehen sein, da im Unterschied zur bekannten Feuerungseinrichtung eine zentrale Zünd- und Kontrolleinrichtung fehlt. Obwohl derartige Einzeleinrichtungen einen zusätzlichen Aufwand zur Folge hätten, wären sie in Bezug auf die Gesamteinrichtung günstiger als eine zentrale Kontrollflamme, insbesondere auch was den Verbrauch an Brennstoffen betrifft, welcher aufgrund der zunehmenden Preise ebenfalls an Bedeutung zunimmt.

Nach einer zusätzlichen Ausgestaltung der Brennereinrichtung zweigen die Brennstoffleitungen zu den Einzeldüsen wie zu den Grunddüsen und/oder Zusatzdüsen von jeweils einer mit der Brennstoffquelle verbundenen Zentralleitung ab, in welchen jeweils eine Steuereinrichtung für die Mengensteuerung des Brennstoffes angeordnet ist. Hierdurch kann in einfacher Weise die gewünschte Zuschaltung, Abschaltung oder Alternativschaltung des Brennstoffes zu den Düsen gezielt erfolgen. Auch hier sei darauf hingewiesen, dass es sich um unterschiedliche Brennstoffe handeln kann, dass beispielsweise die Grundflamme die eines Ölbrenners ist, hingegen die Zusatzflamme durch eine Gasflamme gebildet wird.

Insbesondere dann, wenn es sich um den gleichen Brennstoff handelt, kann nach einer zusätzlichen Ausgestaltung der Erfindung den zu Grunddüse und Zusatzdüse führenden Leitungen eine Hauptleitung vorgeschaltet sein, welche diese Leitungen miteinander verbindet und für sich steuerbar mit Brennstoff versorgt wird.

Nach einer zusätzlichen vorteilhaften Ausgestaltung der Erfindung sind bei den einzelnen Düsen jeweils die Grunddüse und die Zusatzdüse koaxial ineinander angeordnet, beispielsweise als zentrale Ölbrennerdüse innerhalb einer koaxial um diese angeordnete Gasdüse. Dadurch wird der durch die Düsen bestimmte restliche Durchtrittsquerschnitt im Brennerrohr für die Verbrennungsluft nicht unnötig eingeschränkt. Man kann dadurch dieses Verfahren auch bei kleineren Brennerköpfen baulich gut unterbringen und anwenden.

Nach einer zusätzlichen, ebenfalls ohne Kernflamme arbeitenden Ausgestaltung der Erfindung findet bei dem erfindungsgemäßen Verfahren bzw. der erfindungsgemäßen Brennereinrichtung innerhalb der Gesamtflamme eine Sonderverbrennung von nicht für die eigen ständige Flammerzeugung geeigneten Sonderstoffen statt, indem diese in den dort vorhandenen Hohlraum geleitet werden, und zwar durch Verwenden einer speziellen Sonderdüse, welche zentral zu den den Hohlraum innerhalb der Gesamtflamme bildenden Düsen angeordnet ist. Bei diesen Sonderstoffen handelt es sich einerseits um Additive, die den Hauptbrennstoff durch katalytische Reaktion in der Gesamtflamme entgiften oder um brennbare flüssige oder gasförmige Abfallstoffe, die nun hier kalorisch sinnvoll einer Energieverwertung und -ausnützung kostengünstig zugeführt werden können. Es handelt sich somit dabei nicht um eine Kernflamme wie beim Stand der Technik.

Nach dieser Ausgestaltung der Erfindung wird das erfindungsgemäße Verbrennungsverfahren als auch die Brennereinrichtung vorteilhafterweise ergänzt durch den Einsatz einer Additivzerstäubung, wobei die Additive vorteilhafterweise dem Zentrum der Gesamtflamme zugeleitet werden, was insbesondere über eine zentral eingeführte, hydraulisch gesteuerte Lanze erfolgt. So kann beispielsweise die Additivwirkung der Abgasentgiftung entlang dem ganzen die Gesamtflamme bildenden Raum erfolgen, ohne den Verbrennungsprozess zu beeinträchtigen.

### Beschreibung der Ausführungsbeispiele

Mehrere Ausführungsbeispiele der Erfindung sind in der Zeichnung dargestellt und werden im Folgenden näher beschrieben.

### Es zeigen stark vereinfacht:

- Fig. 1: einen Längsschnitt mit Funktionssymbolen;
- Fig. 2: eine Ansicht von der Stirnseite der Ölbrennereinrichtung aus Fig. 1;
- Fig. 3: einen hydraulischen Schaltplan für eine Ölbrennereinrichtung;
- Fig. 4: einen hydraulischen Schaltplan für eine Ölbrennereinrichtung mit Grund- und Zusatzdüse;
- Fig. 5: stirnseitige Ansicht einer Ölbrennereinrichtung zu Fig. 4 mit Anordnung der Düsen auf einem Kreis;
- Fig. 6: Längsschnitt mit Funktionssymbolen mit Anordnung der Düsenpaare radial zueinander;
- Fig. 7: Längsschnitt mit Funktionssymbolen für eine Gasbrennereinrichtung;
- Fig. 8: Längsschnitt und Stirnseitenansicht von einem Kombibrenner für Öl und Gas;
- Fig. 9: stirnseitige Ansicht für einen Kombibrenner mit jeweils zwei parallelen Ölbrennerdüsen;
- Fig. 10: Längsschnitt durch einen Kombibrenner mit koaxialer Anordnung von Öl und Gasdüse;
- Fig. 11: einen hydraulischen Schaltplan für einen Ölbrenner, kombiniert mit einer Düse für Sonderverbrennung;
- Fig. 12: die stirnseitige Ansicht des Ölbrenners mit Sonderverbrennung nach Fig. 11;
- Fig. 13: einen hydraulischen Schaltplan für eine Ölbrennereinrichtung mit Grund- und Zusatzdüse sowie zwei Düsen für Sonderverbrennung;
- Fig. 14: eine stirnseitige Ansicht des Ölbrenners mit Sonderverbrennung nach Fig. 13;
- Fig. 15: Längsschnitt durch eine fremdgesteuerte Lanze.

In Fig. 1 und Fig. 2 ist ein Ölbrenner im Längsschnitt und von der Stirnseite her dargestellt, bei dem in einem Brennerrohr 1 Öldüsen 2 kreisförmig um eine Stauscheibe 3 angeordnet sind, die eine zentrale Öffnung 4 aufweist. Das Brennerrohr 1 weist auf seinem der Stauscheibe 3 zugewandten Ende einen nach innen gerichteten Konus 5 auf, der mit der Außenkante der Stauscheibe 3 eine ringförmige Durchgangsöffnung 6 bildet. Das Heizöl gelangt aus einem Tank 7 über eine Leitung 8 mit Hilfe einer Pumpe 9 zu den Öldüsen 2, wobei in der Leitung 8 zu deren Steuerung ein Magnetventil 10 angeordnet ist. Zur Verteilung zu den einzelnen Öldüsen 2 ist in der Leitung 8 eine Abzweigung 11 zu Einzelleitungen 12 vorgesehen.

Die Verbrennungsluft wird durch nicht dargestellte bekannte Mittel, wie beispielsweise ein Radialgebläse auf der Rückseite 13 des Brennerrohrs 1, in dieses in Strömungsrichtung 14 eingeführt, sobald die Feuerung in Betrieb geht. Dieser Luftstrom trifft auf die Stauscheibe 3 und wird über die kreisförmige Durchgangsöffnung 6 sowie die zentrale Öffnung 4 in einen Brennraum 15 geleitet. Über das Magnetventil 10 wird der Ölstrom zu den Öldüsen 2 verzögert durchgelassen und nach dem Austritt aus den Düsen 2 zerstäubt und gezündet. Hierbei entstehen Einzelflammen 16.1 und 16.2. In der Stauscheibe sind außerdem radial verlaufende Dralllamellen 17 vorgesehen, durch die die Verbrennungsluft beim Austritt aus dem Brennerrohr 1 in den Brennraum 15 verdrallt wird, um eine gute Vermischung mit dem über die Öldüsen 2 zerstäubten Brennstoff zu erzielen. Außerdem wird durch den Konus 5 am Brennerrohr 1 eine Rezirkulation 18 von Abgas auf der Außenseite zu der durch die Einzelflammen 16.1 und 16.2 gebildeten Gesamtflamme 16.3 erzielt.

Am Fuß der durch die Einzelflammen 16.1 und .2 gebildeten Gesamtflamme 16.3 und stromab der zentralen Öffnung 4 der Stauscheibe 3 bildet sich erfindungsgemäß ein Hohlraum 19, der zur zentralen Öffnung 4 hin offen ist und abseits derselben durch die Gesamtflamme 16.3 bis zum Flammenende hin offen sein kann und eine zentrale flammenfreie Zone bewirkt, wobei in diesem Hohlraum 19 aufgrund der Stauwirkung Mangel an Verbrennungsluft, bzw. Sauerstoffmangel herrscht. Aufgrund dieser Stauwirkung, insbesondere der Gestaltung der zentralen Öffnung 4, wird erreicht, dass innerhalb des Hohlraums 19 eine Rezirkulation von Abgas stattfindet, mit der Folge der Entgiftung des NOₓ-Anteils während des Verbrennungsverfahrens. Der hohe innere CO Anteil wird anschließend stromab vollständig im Brennraum 15 schadstofffrei ausgebrannt. Die sehr niedrigen Temperaturen im zentralen Bereich der Gesamtflamme 16.3 führen dazu, dass sich erst gar kein schädlicher NOₓ-Anteil bilden kann.

Bei dem in Fig. 3 gezeigten hydraulischen Schaltplan für einen Ölbrenner mit vier jeweils Einzelflammen 16.1 und .2 erzeugenden Öldüsen 2 sind an den Düsenstöcken 20 unter Druck öffnende Steuerköpfe 21 angeordnet, die in eine gemeinsame druckführende Steuerleitung 23 münden. Diese Steuerleitung 23 kommt von der Druckseite der Pumpe 9 und dient der Versorgung der Einzeldüsen 2. Die Steuerköpfe 21 öffnen über einen federbetätigten Hilfszylinder, die Nadelventile 43 (Fig. 15) wirksam erst ab einem definierten Druck in der Zuleitung 22 von der Steuerleitung 23 her zu den Düsen, und ermöglichen bei Druckabfall den automatischen Düsenverschluss, der ein Auslaufen des Brennstoffes im Stillstand verhindert. Von den Steuerköpfen 21 geht jeweils eine Rücklaufleitung 12 aus, die in eine Rücklaufsammelleitung 8 mündet mit nachgeschaltetem Drucksteuerteil 26 für die Leistungsregulierung. In der Rücklaufleitung 8 können zusätzliche Steuerventile 10 angeordnet sein, die unabhängig von der Mengensteuerung arbeiten. Diese vorteilhafte Anordnung lässt es zu, den Zerstäubungsdruck an den Düsen 2 stufenlos über das Drucksteuerteil 26 zu regulieren. Wie eingangs erwähnt, ist die Steuerung über die Rücklaufleitung bei der Erfindung besonders vorteilhaft.

Bei dem in Fig. 4 und Fig. 5 dargestellten Ausführungsbeispiel handelt es sich um einen Ölbrenner, bei dem jeweils dicht nebeneinander und auf einem Kreis zwei Öldüsen 27 und 28 paarweise angeordnet sind, die jeweils Einzelflammen 16.1 und 16.2 erzeugen und von denen die eine Düse 27 als Grunddüse dient, während die daneben liegende zweite Düse 28 als Zusatzdüse vorgesehen ist, wobei die Grunddüse eine Grundflamme 16.1 und die Zusatzdüse eine Zusatzflamme 16.2 erzeugt. Die Grundflammen und Zusatzflammen bewirken die Gesamtflamme 16.3, wobei zur Justierung, bzw. Abstimmung der einzelnen Düsen zueinander der Durchgang durch die Einzelleitungen 12 justiert werden kann. Grundsätzlich sind die Ölleitungen wie bei den vorherigen Beispielen ausgebildet, nämlich mit einer Leitung 8, in der ein Magnetventil 10 angeordnet ist, die zu einer Abzweigung 11 führt, von der die Einzelleitungen 12 abzweigen, die zu den Öldüsen führen. Die Ölversorgung erfolgt über eine Pumpe 9 zu einem Verteiler 29 hin, von dem die zwei Leitungen 8 zu den Abzweigungen 11 führen.

Der Arbeitsdruck im Verteiler 29 (Fig. 4) wird durch zwei Druckmeter 30 kontrolliert. Erfindungsgemäß kann statt dieser Doppeldüsenanordnung auch eine Einzeldüse jeweils vorgesehen sein, bei der der Vorlauf, wie bei diesem Ausführungsbeispiel aber auch dem Ausführungsbeispiel nach Fig. 1, gezeigt ist. Es kann aber auch der Rücklauf gesteuert sein von einem oder beiden dieser die Gesamtflamme 16.3 bildenden Grunddüse oder Zusatzdüse. Der besondere Vorteil der Doppeldüsenanordnung besteht darin, dass eine der Düsen kontinuierlich arbeitet, so dass deren Flamme, Grundflamme 16.1 oder Zusatzflamme 16.2, die anderen Flammen kontrolliert. Auf diese Weise ist sichergestellt, dass eine mehrstufige Regulierung der Gesamtflamme 16.3 störungsfrei in einfacher Weise zur Brennerleistungsregulierung geschaltet werden kann. Außerdem kann vorteilhafterweise eine Modellierung der Flamme erfolgen.

Das in Fig. 6 dargestellte Ausführungsbeispiel weist wie in Fig. 1 ein Brennerrohr 1 auf, allerdings mit unabhängig von der Art des Brennstoffes paarweise und radial zueinander angeordneten Düsen 31 und 32, deren Versorgungsleitungen 33 und 34 entsprechend der unterschiedlichen Art des Brennstoffes über jeweils ein Ventil 35 und 36 gesteuert werden. Auch hier wird der Hohlraum 19 vor allem durch die zentrale Öffnung 4 und zwischen den Einzelflammen 16.1 und 16.2, sowie der Gesamtflamme 16.3 gebildet, die über die Düsen 32 erzeugt werden. Die Flammen, die über die Düsen 31 erzeugt werden, sind Grundflammen 16.1, die ergänzt durch Zuschalten der Düsen 32 mit Zusatzflammen 16.2 in der Summe die Gesamtflamme 16.3 als Hohlflamme ausbilden.

In Fig. 7 ist ein Gasbrenner im Längsschnitt vereinfacht dargestellt, der im Aufbau grundsätzlich dem Beispiel aus Fig. 1 entspricht mit dem Unterschied, dass statt vier Ölbrennerdüsen vier Gasdüsen 37 verwendet werden. Der Gasstrom in der Zuleitung 38 wird durch einen Gasschieber 39 gesteuert. Auch hier bildet sich erfindungsgemäß mit Hilfe der Stauscheibe 3 der Hohlraum 19 innerhalb der aus den Einzelflammen 16.1 gebildeten Gesamtflamme 16.3.

Bei dem in Fig. 8 dargestellten Ausführungsbeispiel ist in zwei Teilschnitten und einer stirnseitigen Ansicht das Brennerrohrende eines kombinierten Öl-/Gasbrenners dargestellt, bei dem auf einem Kreis angeordnet entsprechend dem Beispiel aus Fig. 2 vier Ölbrennerdüsen vorgesehen sind und entsprechend dem Ausführungsbeispiel nach Fig. 7 jedoch acht zusätzliche Gasbrennerdüsen 37 vorgesehen sind. Hierbei kann die Gesamtflamme 16.3 über die Düsen 2 und/oder über die Düsen 37 gebildet werden. Die Vorteile Öl und/oder Gas als Brennstoff einzusetzen ist besonders bei der gegebenen Knappheit der Brennstoffe vorhanden.

In Fig. 9 ist über die stirnseitige Ansicht eines Öl-/Gasbrenners beispielhaft gezeigt, wie ähnlich dem Ausführungsbeispiel nach Fig. 5 Öldüsen paarweise angeordnet sind und wiederum entsprechend dem Ausführungsbeispiel nach Fig. 8 mit Gasdüsen 37 kombiniert sind, wobei jeweils alle Düsen auf einem Kreis angeordnet sind.

Bei dem Ausführungsbeispiel gemäß Fig. 10 handelt es sich ebenfalls um einen Öl-/Gasbrenner, bei dem allerdings die Ölleitungen 41 und die Gasleitungen 42 abschnittsweise achsgleich angeordnet sind, so dass die Öldüsen 2 und die Gasdüsen 37 in bekannter Weise mit den bekannten Vorteilen koaxial zueinander angeordnet sind (WO 2007/134580 A1; Fig. 4).

In Fig. 11 und 13 sind die hydraulischen Ergänzungspläne für die Steuerung von schwer- oder nichtbrennbaren Sonderbrennstoffen gezeigt, die in Kombination mit den hydraulischen Schaltplänen entsprechend Fig. 3 und 4 verwendet werden und gemäß denen Additive in den Hohlraum der Gesamtflamme über eine Zerstäuberdüse 40 eingeleitet werden. Die Funktion ist deckungsgleich zu der Steuerung der Brennstoffe nach Fig. 3 oder 4 und mit identischen oder ähnlichen Bauteilen realisiert.

Fig. 12 und 14 zeigen die ergänzende Anordnung der schwer- oder nichtbrennbaren Sonderbrennstoffe oder auch Additive und deren Einleitungsgeometrie über die Zerstäuberdüse 40 zu den baugleichen Grundanordnungen gemäß Fig. 2 und Fig. 5 der Düsen für die Ausbildung der Gesamtflamme.

Fig. 15 zeigt die prinzipielle Ausbildung der Hydrauliksteuerung des Steuerkopfes 21. Die Steuerköpfe 21 öffnen über einen federbetätigten Hilfszylinder 25 ab einem definierten Druck in der Zuleitung 22. Erst die Nadelventile 43 ermöglichen bei Druckabfall den automatischen Düsenverschluss, der ein Auslaufen des Brennstoffes im Stillstand verhindert.

### Bezugszahlenliste

- 1: Brennerrohr
- 2: Öldüsen
- 3: Stauscheibe
- 4: zentr. Öffnung
- 5: Konus
- 6: Durchgangsöffnung
- 7: Tank
- 8: Leitung
- 9: Pumpe
- 10: Magnetventil
- 11: Abzweigung
- 12: Rücklaufleitung
- 13: Rückseite
- 14: Strömungsrichtung Luft
- 15: Brennraum
- 16.1: Grundflamme
- 16.2: Zusatzflamme
- 16.3: Gesamtflamme
- 17: Dralllamellen
- 18: Rezirkulation
- 19: Hohlraum
- 20: Düsenstock
- 21: Steuerkopf
- 22: Zuleitung
- 23: Steuerleitung
- 24: Magnetventil
- 25: Hilfszylinder
- 26: Drucksteuerteil
- 27: Öl Grunddüse
- 28: Öl Zusatzdüse
- 29: Verteiler
- 30: Druckmeter
- 31: Grunddüsen radial
- 32: Zusatzdüsen radial
- 33: Versorgungsleitung
- 34: Versorgungsleitung
- 35: Ventil
- 36: Ventil
- 37: Gasdüsen
- 38: Zuleitung
- 39: Gasschieber
- 40: Sonderbrennstoff-/ Additivdüse
- 41: Ölleitung
- 42: Gasleitung
- 43: Nadelventil

## Patentansprüche

1. Verfahren zum Verbrennen von flüssigen und/oder gasförmigen Brennstoffen mit Verbrennungsluft in einem stromab eines Brennerrohrs sowie einer Stauscheibe (3) nachgeordneten Brennraum (15)
- mit mehreren über zueinander und zur Brennerrohrachse beabstandeten Einzeldüsen (2, 27, 28, 31, 32 und 37) des zugeführten Brennstoffes gebildeten Einzelflammen (16.1 und 16.2),
- mit einer durch die Einzelflammen (16.1 und 16.2) gebildeten Gesamtflamme (16.3) und
- mit Steuerung der Verbrennungsluft in Menge und/oder Form entsprechend dem Verfahrensbedarf,
- wobei die Gesamtflamme (16.3) ohne eine zentrale Kernflamme, also ohne eine zentrale Brennstoffdüse, gebildet wird,
- wobei die Einzelflammen (16.1 und 16.2) in Bezug auf das Zentrum der Gesamtflamme (16.3) derart beabstandet sind und derart von voneinander entfernt angeordnet sind, dass die nun ohne Kernflamme gebildete Gesamtflamme (16.3) stromab der Stauscheibe einen entsprechenden Hohlraum (19) bildet und
- wobei für die Steuerung der Verbrennungsluft diese zumindest teilweise zum Zentrum der Gesamtflamme (16.3) geleitet wird und durch die Stauscheibe (3) ein Stau bzw. Unterdruck im Hohlraum (19) der Gesamtflamme (16.3) gebildet wird, so dass eine interne Rezirkulation von Abgasen innerhalb des Hohlraums (19) stattfindet
**dadurch gekennzeichnet,**
- **dass** die Rezirkulation durch eine zentrale Öffnung (4) der Stauscheibe (3) gefördert wird, wobei die Öffnung der Stauscheibe (3) zentral zum Luftstrom und zu den Einzeldüsen (2, 27, 28, 31, 32 und 37) angeordnet ist.

2. Verfahren nach Anspruch 1, **dadurch gekennzeichnet, dass** die Einzelflammen aus Grundflammen (16.1) und Zusatzflammen (16.2) bestehen, von denen die Grundflammen (16.1) der Zündung und Kontrolle der Zusatzflammen (16.2) dienen und damit auch der Gesamtflamme (16.3).

3. Verfahren nach einem der Ansprüche 1 oder 2, **dadurch gekennzeichnet, dass** die Leistungsregelung mindestens mancher Flammen über die Steuerung des Rückflusses des Brennstoffes erfolgt.

4. Verfahren nach einem der vorhergehenden Ansprüche, **dadurch gekennzeichnet, dass** zur Erzielung einer Mehrstufenleistung die Brennstoffzufuhr über mindesten 3 Einzeldüsen (2, 27, 28, 31, 32 und 37) erfolgt, die unabhängig voneinander zu- und/oder abschaltbar sind.

5. Verfahren nach einem der vorhergehenden Ansprüche, **dadurch gekennzeichnet, dass** die Menge des zu mindestens einer der Einzeldüsen (2, 27, 28, 31, 32 und 37) zugeführten Brennstoffes änderbar ist.

6. Verfahren nach Anspruch 5, **dadurch gekennzeichnet, dass** die Mengenänderung bis auf Null möglich ist.

7. Verfahren nach einem der vorhergehenden Ansprüche, **dadurch gekennzeichnet, dass** mindestens eine der Einzelflammen (16.1, 16.2) (Grundflamme und/oder Zusatzflamme) ihre eigene Zündeinrichtung aufweist.

8. Verfahren nach einem der vorhergehenden Ansprüche, **dadurch gekennzeichnet, dass** durch im Strom der Verbrennungsluft zum äußeren Randbereich der Gesamtflamme (16.3) hin angeordnete Mittel (3, 5) für eine Rezirkulation (18) von Abgas auch auf der Außenseite der Flammen vorgesehen sind.

9. Verfahren nach einem der vorhergehenden Ansprüche, **dadurch gekennzeichnet, dass** durch Einleiten von schwer- und/oder nicht brennbaren Stoffen (Ölen, Additiven, Harnstoff odgl.) in den Hohlraum (19) der Gesamtflamme (16.3) eine Sonderverbrennung oder Entgiftungsreaktion stattfindet von nicht für die Flammenerzeugung vorgesehenen Sonderstoffen.

10. Verfahren nach Anspruch 9, **dadurch gekennzeichnet, dass** die Stoffe für die Sonderverbrennung ins Zentrum des Hohlraumes (19) der Gesamtflamme (16.3) geleitet werden.

11. Verfahren nach Anspruch 9 oder 10, **dadurch gekennzeichnet, dass** zur Sonderverbrennung für sich nicht selbständig brennbare, für die Flammenerzeugung geeignete Stoffe (Glycerin, Schwachgase usw.) verwendet werden.

12. Verfahren nach einem der Ansprüche 9 bis 11, **dadurch gekennzeichnet, dass** zur Flammenentgiftung Additive (Harnstoffe, Wasser-Dampf odgl.) verwendet werden.

13. Brennereinrichtung für Öl und/oder Gas als Brennstoff mit Einzeldüsen zur Bildung von Einzelflammen (16.1 und 16.2) zu einer Gesamtflamme (16.3), insbesondere zur Durchführung des Verfahrens nach einem der Ansprüche 1 bis 12,
- wobei keine zentrale Brennstoffdüse vorhanden ist, so dass die ohne Kernflamme gebildete Gesamtflamme einen Hohlraum (19) bildet,
- mit einem in Strömungsrichtung (14) zur Flamme hin offenen Flammrohr (1),
- mit Einzeldüsen (2, 27, 28, 31, 32 und 37) für die Einspritzung, Zerstäubung beziehungsweise Einleitung des Brennstoffs, wobei das Flammrohr (1) an dessen Ende ein Konus (5) aufweist, und die Einzeldüsen (2, 27, 28, 31, 32 und 37) mit Abstand zueinander sowie zum Zentrum des Flammrohrs (1) innerhalb desselben und des Konus (5) angeordnet sind,
- mit Brennstoffleitungen (8, 12, 22, 23, 38, 41, 42) zu den Einzeldüsen (2, 27, 28, 31, 32 und 37),
- mit Steuereinrichtungen (10, 24, 35, 26, 35, 36, 39) in den Brennstoffleitungen (8, 12, 22, 23, 38, 41, 42) für die Steuerung des Brennstoffes,
- mit einer der Förderung der Verbrennungsluft dienenden Luftgebläseeinrichtung und
- mit einem im Strom der Verbrennungsluft vorhandenen und als Stauscheibe ausgebildetes, die Strömung der Luft steuernden Strömungssteuermittel (3), **dadurch gekennzeichnet, dass** die Stauscheibe (3) eine zentrale Öffnung (4) jeweils zentral zum Luftstrom und zu den Einzeldüsen (2, 27, 28, 31, 32 und 37) aufweist, wodurch ein Unterdruck stromab im zentralen Bereich der Gesamtflamme den flammenlosen Hohlraum (19) bildet, in dem eine interne Abgasrezirkulation stattfindet.

14. Brennereinrichtung nach Anspruch 13, **dadurch gekennzeichnet, dass** ein rohrförmiges, für die Brennstoffdüsen (2, 27, 28, 31, 32 und 37) gemeinsames Flammrohr (1) stromauf des Flammbereichs vorgesehen ist und dass in diesem gemeinsamen Flammrohr (1) neben den als Grunddüse dienenden Einzeldüsen (2, 27, 28, 31, 32 und 37) mehrere Zusatzdüsen (2, 27, 28, 31, 32 und 37) mit Abstand zueinander und mit Abstand von der zentralen Achse des Flammrohres (1) angeordnet sind.

15. Brennereinrichtung nach einem der Ansprüche 13 bis 14, **dadurch gekennzeichnet, dass** als Steuereinrichtung in mindestens einer der Brennstoffleitungen (8, 12, 22, 23, 38, 41, 42) ein elektrisch betätigtes Ventil oder betätigter Schieber (10, 24, 35, 26, 35, 36, 39) angeordnet ist.

16. Brennereinrichtung nach Anspruch 15, **dadurch gekennzeichnet, dass** zur Steuerung der zu den Düsen zugeführten Brennstoffenge in mindestens einer der Brennstoffleitungen (8, 11, 12) ein Mengensteuerventil (10) angeordnet ist.

17. Brennereinrichtung nach einem der Ansprüche 13 bis 16, **dadurch gekennzeichnet, dass** mindestens eine der Brennstoffdüsen außer der Zuleitung (22, 23) eine Rückleitung (8, 12) für den Brennstoff aufweist, in welcher eine Steuereinrichtung (26) für eine Rückströmmenge an Brennstoff angeordnet ist.

18. Brennereinrichtung nach einem der Ansprüche 14 bis 17, **dadurch gekennzeichnet, dass** die unterschiedlichen Düsen (Einzeldüse, Grunddüse, Zusatzdüse 2, 27, 28, 31, 32 und 37) unabhängig vom Brennstoff auf mindestens einem Kreis nebeneinander angeordnet sind, dessen Mittelpunkt weitgehend im Zentrum der Stauscheibe (3) liegt.

19. Brennereinrichtung nach einem der Ansprüche 14 bis 18, **dadurch gekennzeichnet, dass** die Brennstoffleitungen (8, 12, 22, 23, 38, 41, 42) zu den Grunddüsen (27, 31) und/oder Zusatzdüsen (28, 32) von jeweils einer mit der Brennstoffquelle verbundenen, für sich steuerbaren Zentralleitung abzweigen und dass in den Abzweigleitungen jeweils eine Steuereinrichtung für die Mengensteuerung des Brennstoffes (35, 36, 10) angeordnet ist.

20. Brennstoffeinrichtung nach einem der Ansprüche 14 bis 19, **dadurch gekennzeichnet, dass** eine kombinierte Anordnung von Öldüsen (2, 27, 28) und Gasdüsen (31, 32, 37) vorgesehen ist, mit der Grunddüse und der Zusatzdüse als Öldüse bzw. Gasdüse.

21. Brennstoffeinrichtung nach Anspruch 20, **dadurch gekennzeichnet, dass** die Öldüse (2) jeweils koaxial innerhalb der Gasdüse (37) angeordnet ist.

22. Brennereinrichtung nach einem der Ansprüche 13 bis 21, **dadurch gekennzeichnet, dass** zentral zu den die Gesamtflamme bildenden Düsen (2, 27, 28, 31, 32 und 37) im Flammrohr (1) eine Sonderdüse (40) angeordnet ist, zur Einleitung nichtbrennbarer Additive oder zur Sonderverbrennung von schwerbrennbaren Sonderbrennstoffen.

23. Brennereinrichtung nach Anspruch 22, **dadurch gekennzeichnet, dass** die Sonderdüse (40) eine in den hohlen Bereich der Flamme hereinragende Lanze aufweist zur Zuführung der Nichtbrennstoffe in die eine Rezirkulation der Abgase aufweisende Gesamtflamme.

24. Brennereinrichtung nach einem der Ansprüche 22 und 23, **dadurch gekennzeichnet, dass** die Sonderdüse (40) einen Vorlauf sowie einen Rücklauf für den Nichtbrennstoff aufweist.

25. Brennereinrichtung nach Anspruch 24, **dadurch gekennzeichnet, dass** die Sonderdüse (40) hydraulisch betätigt wird.

## Claims

1. A method of burning liquid and/or gaseous fuels using combustion air in a combustion chamber (15) disposed downstream of a combustion tube and downstream of a baffle plate (3)
- using a plurality of individual flames (16.1, 16.2) formed by fuel supplied via a number of individual nozzles (2, 27, 28, 31, 32, and 37) spaced apart from one another and from the axis of the combustion tube,
- using a combined flame (16.3) formed by the individual flames (16.1 and 16.2), and
- using means for controlling the combustion air amount and/or flow shape depending on the requirements of the method,
- the combined flame (16.3) being formed without a central core flame, i.e. without a central fuel nozzle,
- the individual flames (16.1 and 16.2) being spaced apart from the centre of the combined flame (16.3) and disposed at a given distance from one another, such that the combined flame (16.3), which is thus formed without a core flame, has a corresponding void (19) formed downstream of the baffle plate, and
- the combustion air control including that said combustion air is at least partially directed towards the centre of the combined flame (16.3) and that the baffle plate (3) is used to create a bottleneck or negative pressure within the void (19) of the combined flame (16.3), such that an internal recirculation of burned gases takes place within the void (19),
**characterised in that**
- such recirculation is enhanced by a central opening (4) in the baffle plate (3), said opening formed in the baffle plate (3) being arranged centrally with respect to the airflow and to the individual nozzles (2, 27, 28, 31, 32, and 37).

2. The method as claimed in claim 1, **characterised in that** said individual flames consist of base flames (16.1) and additional flames (16.2), said base flames (16.1) serving for the ignition and control of the additional flames (16.2) and, therefore, of the combined flame (16.3).

3. The method as claimed in any one of claims 1 or 2, **characterised in that** the performance of at least some flames is regulated by controlling the fuel return flow.

4. The method as claimed in any of the preceding claims, **characterised in that** a multi-stage operating performance is achieved by supplying the fuel via at least three individual nozzles (2, 27, 28, 31, 32, and 37) which may be activated and/or deactivated independently from one another.

5. The method as claimed in any of the preceding claims, **characterised in that** the amount of fuel supplied to at least one of the individual nozzles (2, 27, 28, 31, 32, and 37) may be varied.

6. The method as claimed in claim 5, **characterised in that** such variation in amount may include reducing the fuel flow to zero.

7. The method as claimed in any of the preceding claims, **characterised in that** at least one of the individual flames (16.1, 16.2) (the base flame and/or the additional flame) has its own ignition device.

8. The method as claimed in any of the preceding claims, **characterised in that** means (3, 5) are arranged in the combustion air flow towards the outer periphery of the combined flame (16.3) so as to permit a recirculation (18) of burned gas to take place also on the outer side of the flames.

9. The method as claimed in any of the preceding claims, **characterised in that** through the introduction of flame-retardant and/or inflammable substances (oils, additives, urea, or the like) into the void (19) of the combined flame (16.3), a separate combustion, or detoxification reaction, of separate substances that are not supposed to contribute to the flame production will take place.

10. The method as claimed in claim 9, **characterised in that** the substances intended to undergo the separate combustion process are directed into the centre of the void (19) of the combined flame (16.3).

11. The method as claimed in claim 9 or 10, **characterised in that** said separate combustion process is based on the utilisation of substances (glycerine, lean fuel gases etc.) which are not per se independently flammable or apt for participating in the flame production.

12. The method as claimed in any one of claims 9 to 11, **characterised in that** additives (urea, steam, or the like) are used for the purpose of flame detoxification.

13. A burner device to be fuelled with oil and/or gas having individual nozzles for merging individual flames (16.1 and 16.2) into a combined flame (16.3), in particular for performing the method as claimed in any one of claims 1 to 12,
- with a central fuel nozzle having been omitted, such that the combined flame, which is formed without a core flame, has a void (19) formed therein,
- having a flame tube (1) that in the flow direction (14) is open towards the flame,
- having individual nozzles (2, 27, 28, 31, 32, and 37) for injecting, evaporating, and introducing the fuel, with the flame tube (1) having a cone (5) formed at the end thereof and the individual nozzles (2, 27, 28, 31, 32, and 37) being arranged within said flame tube and said cone (5) at a given distance from one another and from the centre of the flame tube (1),
- having fuel lines (8, 12, 22, 23, 38, 41, 42) leading to the individual nozzles (2, 27, 28, 31, 32, and 37),
- having control devices (10, 24, 35, 26, 35, 36, 39) arranged within said fuel lines (8, 12, 22, 23, 38, 41, 42) for controlling the fuel,
- having an air fan device serving for supplying the combustion air, and
- having a flow control means (3) which is present in the flow of combustion air and realised in the form of a baffle plate, **characterised in that** said baffle plate (3) has a central opening (4) disposed centrally with respect to both the air flow and the individual nozzles (2, 27, 28, 31, 32, and 37) such that a negative pressure created downstream thereof in the central region of the combined flame will form the flameless void (19) within which an internal recirculation of burned gases take place.

14. The burner device as claimed in claim 13, **characterised in that** a common tubular flame tube (1) shared between the fuel nozzles (2, 27, 28, 31, 32, and 37) is provided upstream of the flame zone and that in this common flame tube (1) beside the individual nozzles (2, 27, 28, 31, 32, and 37) serving as base nozzles, a plurality of additional nozzles (2, 27, 28, 31, 32, and 37) are provided and disposed at a distance from one another and at a distance from the central axis of the flame tube (1).

15. The burner device as claimed in any one of claims 13 to 14, **characterised in that** the control device is realised as an electrically operated valve or slide (10, 24, 35, 26, 35, 36, 39) arranged in at least one of the fuel lines (8, 12, 22, 23, 38, 41, 42).

16. The burner device as claimed in claim 15, **characterised in that** for controlling the amount of fuel supplied to the nozzles, a quantity control valve (10) is arranged in at least one of the fuel lines (8, 11, 12).

17. The burner device as claimed in any one of claims 13 to 16, **characterised in that** apart from the fuel supply line (22, 23) at least one of the fuel nozzles has a fuel return line (8, 12) within which a control device (26) for a fuel return flow amount is arranged.

18. The burner device as claimed in any one of claims 14 to 17, **characterised in that** disregarding the type of fuel used, the various different nozzles (individual nozzle, base nozzle, additional nozzle 2, 27, 28, 31, 32, and 37) are disposed side by side on at least one circle the centre of which is largely situated in the centre of the baffle plate (3).

19. The burner device as claimed in any one of claims 14 to 18, **characterised in that** the fuel lines (8, 12, 22, 23, 38, 41, 42) leading to the base nozzles (27, 31) and/or the additional nozzles (28, 32) are respectively branched from one central line connected to the fuel source and independently controllable and **in that** within each of the branch lines a fuel quantity control device (35, 36, 10) is arranged.

20. The burner device as claimed in any one of claims 14 to 19, **characterised in that** a combined arrangement of oil nozzles (2, 27, 28) and gas nozzles (31, 32, 37) is provided, with either of the base nozzle and the additional nozzle functioning as an oil nozzle and/or a gas nozzle.

21. The burner device as claimed in claim 20, **characterised in that** the oil nozzle (2) is respectively arranged coaxially within the gas nozzle (37).

22. The burner device as claimed in any one of claims 13 to 21, **characterised in that** within the flame tube (1) a separate nozzle (40) is centrally arranged with respect to the nozzles (2, 27, 28, 31, 32, and 37) forming the combined flame and is used for the purpose of introducing nonflammable additives or of separately burning certain special, flame-retardant combustibles.

23. The burner device as claimed in claim 22, **characterised in that** the separate nozzle (40) has a lance protruding into the hollow region of the flame for introducing the nonflammables into the combined flame permitting the burned gases to be recirculated.

24. The burner device as claimed in any one of claims 22 and 23, **characterised in that** the separate nozzle (40) has a flow line and a return line for the nonflammables.

25. The burner device as claimed in claim 24, **characterised in that** the separate nozzle (40) is hydraulically operated.

## Revendications

1. Procédé destiné à brûler des combustibles liquides et/ou gazeux avec de l'air de combustion dans une chambre de combustion (15) située en aval d'un tube de brûleur ainsi que d'un disque déflecteur (3)
- avec plusieurs flammes individuelles (16.1 et 16.2) formées par des buses individuelles (2, 27, 28, 31, 32 et 37) du combustible amené, lesquelles sont situées à une distance donnée les unes des autres et de l'axe du tube de brûleur,
- avec une flamme combinée (16.3) formée par les flammes individuelles (16.1 et 16.2) et
- avec commande de l'air de combustion selon la quantité et/ou la forme correspondant aux besoins du procédé,
- la flamme combinée (16.3) étant formée sans flamme centrale, donc sans buse centrale de combustible,
- les flammes individuelles (16.1 et 16.2) étant disposées à une distance telle du centre de la flamme combinée (16.3) et étant écartées les unes des autres de manière telle que la flamme combinée (16.3), qui est donc formée sans flamme centrale, forme en aval du disque déflecteur un espace vide correspondant (19) et
- pour la commande de l'air de combustion, ledit air de combustion étant dirigé au moins partiellement vers le centre de la flamme combinée (16.3) et le disque déflecteur (3) formant une retenue ou une dépression dans l'espace vide (19) de la flamme combinée (16.3) de sorte qu'une recirculation de gaz brûlés se produit à l'intérieur de l'espace vide (19),
**caractérisé en ce que**
- la recirculation est favorisée par une ouverture centrale (4) du disque déflecteur (3), l'ouverture du disque déflecteur (3) étant disposée de manière centrale par rapport au flux d'air et aux buses individuelles (2, 27, 28, 31, 32 et 37).

2. Procédé selon la revendication 1, **caractérisé en ce que** les flammes individuelles se composent de flammes de base (16.1) et de flammes supplémentaires (16.2), les flammes de base (16.1) servant à l'allumage et au contrôle des flammes supplémentaires (16.2) et donc aussi de la flamme combinée (16.3).

3. Procédé selon l'une quelconque des revendications 1 ou 2, **caractérisé en ce que** le réglage de puissance d'au moins certaines flammes est effectué par le biais de la commande du flux de retour du combustible.

4. Procédé selon l'une quelconque des revendications précédentes, **caractérisé en ce que** pour obtenir une puissance à plusieurs niveaux, l'alimentation en combustible est assurée par au moins trois buses individuelles (2, 27, 28, 31, 32 et 37) qui peuvent être mises en marche et/ou à l'arrêt de manière indépendante les unes des autres.

5. Procédé selon l'une quelconque des revendications précédentes, **caractérisé en ce que** la quantité du combustible amené à au moins une des buses individuelles (2, 27, 28, 31, 32 et 37) peut être modifiée.

6. Procédé selon la revendication 5, **caractérisé en ce que** la modification de quantité peut aller jusqu'à zéro.

7. Procédé selon l'une quelconque des revendications précédentes, **caractérisé en ce qu'**au moins une des flammes individuelles (16.1, 16.2) (flamme de base et/ou flamme supplémentaire) présente son propre système d'allumage.

8. Procédé selon l'une quelconque des revendications précédentes, **caractérisé en ce que** dans le flux de l'air de combustion sont prévus des organes (3, 5) disposés en direction de la partie périphérique extérieure de la flamme combinée (16.3) afin d'assurer une recirculation (18) de gaz brûlés également sur le côté extérieur des flammes.

9. Procédé selon l'une quelconque des revendications précédentes, **caractérisé en ce que** l'introduction de substances difficilement et/ou non combustibles (huiles, additifs, urée ou substances similaires) dans l'espace vide (19) de la flamme combinée (16.3) donne lieu à une combustion spéciale ou réaction de détoxification de substances spéciales qui ne prennent pas part à la production des flammes.

10. Procédé selon la revendication 9, **caractérisé en ce que** les substances destinées à la combustion spéciale sont dirigées vers le centre de l'espace creux (19) de la flamme combinée (16.3).

11. Procédé selon l'une quelconque des revendications 9 ou 10, **caractérisé en ce que** pour la combustion spéciale sont utilisées des substances (glycérine, gaz pauvres, etc.) qui en soi ne sont pas combustibles par elles-mêmes ni appropriées à la production de flammes.

12. Procédé selon l'une quelconque des revendications 9 à 11, **caractérisé en ce que** des additifs (urées, vapeur d'eau ou substances similaires) sont utilisés pour détoxifier la flamme.

13. Dispositif brûleur utilisant le fioul et/ou le gaz comme combustible, avec des buses individuelles destinées à produire des flammes individuelles (16.1 et 16.2) qui forment une flamme combinée (16.3), en particulier pour la réalisation du procédé selon l'une quelconque des revendications 1 à 12,
- sans buse centrale de combustible de sorte que la flamme combinée formée sans flamme centrale forme un espace vide (19),
- avec un tube de flamme (1) ouvert vers la flamme, dans le sens de flux (14),
- avec des buses individuelles (2, 27, 28, 31, 32 et 37) pour l'injection, la pulvérisation ou l'introduction du combustible, le tube de flamme (1) présentant à son extrémité un cône (5) et les buses individuelles (2, 27, 28, 31, 32 et 37) étant disposées à une distance donnée les unes des autres et du centre du tube de flamme (1), et ce à l'intérieur de ce dernier et du cône (5),
- avec des conduites de combustible (8, 12, 22, 23, 38, 41, 42) menant aux buses individuelles ((2, 27, 28, 31, 32 et 37),
- avec des dispositifs de commande (10, 24, 35, 26, 35, 36, 39) situés dans les conduites de combustible (8, 12, 22, 23, 38, 41, 42) pour la commande du combustible,
- avec un dispositif de soufflage d'air servant au transport de l'air de combustion et
- avec un organe de commande de flux (3), réalisé sous forme de disque déflecteur, qui est situé dans le flux de l'air de combustion et commande le flux de l'air, **caractérisé en ce que** le disque déflecteur (3) présente une ouverture centrale (4) située de manière centrale par rapport au flux d'air et aux buses individuelles (2, 27, 28, 31, 32 et 37) de sorte qu'une dépression forme en aval, dans la zone centrale de la flamme combinée, l'espace vide (19) dépourvu de flamme dans lequel a lieu une recirculation interne de gaz brûlés.

14. Dispositif brûleur selon la revendication 13, **caractérisé en ce qu'**un tube de flamme (1) de forme tubulaire, commun aux buses de combustible (2, 27, 28, 31, 32 et 37) est prévu en amont de la zone de la flamme et **en ce que** dans ledit tube de flamme commun (1) sont disposées, outre les buses individuelles (2, 27, 28, 31, 32 et 37) servant de buse de base, plusieurs buses supplémentaires (2, 27, 28, 31, 32 et 37) situées à une distance donnée les unes des autres et de l'axe central du tube de flamme (1).

15. Dispositif brûleur selon l'une quelconque des revendications 13 à 14, **caractérisé en ce qu'**une soupape ou un obturateur (10, 24, 35, 26, 35, 36, 39) à actionnement électrique est disposé(e) comme dispositif de commande dans au moins une des conduites de combustible (8, 12, 22, 23, 38, 41, 42).

16. Dispositif brûleur selon la revendication 15, **caractérisé en ce que** pour commander la quantité de combustible amenée aux buses, une soupape de commande de quantité (10) est disposée dans au moins une des conduites de combustible (8, 11, 12).

17. Dispositif brûleur selon l'une quelconque des revendications 13 à 16, **caractérisé en ce qu'**au moins une des buses de combustible présente, outre la conduite d'amenée (22, 23), une conduite de retour (8, 12) pour le combustible dans laquelle est disposé un dispositif de commande (26) pour une quantité de flux de retour de combustible.

18. Dispositif brûleur selon l'une quelconque des revendications 14 à 17, **caractérisé en ce que** les différentes buses (buse individuelle, buse de base, buse supplémentaire 2, 27, 28, 31, 32 et 37) sont disposées, indépendamment du combustible utilisé, les unes à côté des autres de manière à former au moins un cercle dont le centre est situé, dans une large mesure, au centre du disque déflecteur (3).

19. Dispositif brûleur selon l'une quelconque des revendications 14 à 18, **caractérisé en ce que** les conduites de combustible (8, 12, 22, 23, 38, 41, 42) menant aux buses de base (27, 31) et/ou aux buses supplémentaires (28, 32) bifurquent respectivement à partir d'une conduite centrale commandable de manière individuelle, reliée à la source de combustible et **en ce que** dans les conduites de bifurcation est disposé respectivement un dispositif de commande (35, 36, 10) pour commander la quantité du combustible.

20. Dispositif brûleur selon l'une quelconque des revendications 14 à 19, **caractérisé en ce qu'**il est prévu une disposition combinée de buses de fioul (2, 27, 28) et de buses de gaz (31, 32, 37), la buse de base et la buse supplémentaire servant respectivement de buse de fioul et de buse de gaz.

21. Dispositif brûleur selon la revendication 20, **caractérisé en ce que** la buse de fioul (2) est disposée respectivement de manière coaxiale à l'intérieur de la buse de gaz (37).

22. Dispositif brûleur selon l'une quelconque des revendications 13 à 21, **caractérisé en ce que** de manière centrale par rapport aux buses (2, 27, 28, 31, 32 et 37) formant la flamme combinée est disposée, dans le tube de flamme (1), une buse spéciale (40) permettant l'introduction d'additifs non combustibles ou la combustion spéciale de combustibles spéciaux difficilement combustibles.

23. Dispositif brûleur selon la revendication 22, **caractérisé en ce que** la buse spéciale (40) présente une lance pénétrant dans la zone creuse de la flamme et permettant d'amener les substances non combustibles dans la flamme combinée présentant une recirculation des gaz brûlés.

24. Dispositif brûleur selon l'une quelconque des revendications 22 et 23, **caractérisé en ce que** la buse spéciale (40) présente un tuyau d'aller ainsi qu'un tuyau de retour pour les substances non combustibles.

25. Dispositif brûleur selon la revendication 24, **caractérisé en ce que** la buse spéciale (40) est actionnée de manière hydraulique.
